# EUROPÄISCHE PATENTSCHRIFT

(11) **EP 3 601 797 B1**
(45) Veröffentlichungstag und Bekanntmachung des Hinweises auf die Patenterteilung: **03.11.2021**
(21) Anmeldenummer: 17712994.7
(22) Anmeldetag: 23.03.2017
(51) Int. Cl.: F04B 39/06, F04B 41/02, F04B 49/08, F04B 49/20, F04B 53/08

(54) **KOLBENKOMPRESSOR MIT ERWEITERTEM REGELBEREICH**
RECIPROCATING COMPRESSOR WITH AN EXTENDED CONTROL RANGE
COMPRESSEUR À PISTON AVEC UNE ZONE DE REGLAGE ÉTENDU

(43) Veröffentlichungstag der Anmeldung: 05.02.2020
(73) Patentinhaber: KNORR-BREMSE Systeme für Schienenfahrzeuge GmbH, 80809 München (DE)
(72) Erfinder: KIPP, Thomas, 81547 München (DE); ASSONOV, Fedor, 80335 München (DE); WINKLER,Michael, 80807 München (DE)
(86) Internationale Anmeldenummer: PCT/EP2017/056908
(87) Internationale Veröffentlichungsnummer: WO 2017/186415

(56) Entgegenhaltungen:
- AT-B- 135 585
- DE-A1-102013 113 555
- DE-A1-102013 113 556
- US-A1- 2005 220 628

## Beschreibung

Die Erfindung betrifft einen Kolbenkompressor mit wenigstens einem Zylinder zum Verdichten von Luft mit einem darin bewegbar angeordneten Kolben in einem oberhalb des Kolbens im Zylinder angeordneten Verdichtungsraum, der mit einer Einlassanordnung für zu verdichtende Luft und mit einer Auslassanordnung für verdichtete Luft verbunden ist.

Kolbenkompressoren wie insbesondere ölfreie Kolbenkompressoren für Schienenfahrzeuge dienen zum Befüllen von Druckluftbehältern, welchen insbesondere in unregelmäßigen Intervallen Druckluft entnommen wird. Die Kolbenkompressoren werden üblicherweise für den Auffüllbetrieb dimensioniert, in welchem ein Druckbehälter schnell aufgefüllt werden soll, weshalb ein maximaler Volumenstrom zur Verfügung gestellt wird. Für den Regelbetrieb, in welchem unter Umständen nach längeren Aussetzzeiten und nur zum Nachfüllen von entnommener Druckluft der Kompressor eher kurzzeitig betrieben wird, bedeutet ein Betrieb mit maximalem Volumenstrom einen eher ungünstigen Betriebszustand, der bei einer bedarfsgerechten Regelung der Lieferleistung solcher Kolbenkompressoren vermieden werden könnte.

Die Regelbarkeit bekannter Kolbenkompressoren wird durch bauartbedingte maximale und minimale Drehzahlen begrenzt. So ist die obere Drehzahlgrenze von insbesondere ölfreien, trockenlaufendenden Kolbenkompressoren durch die maximale Relativgeschwindigkeit trockenlaufender Gleitpaarungen begrenzt. Bei niedrigen Drehzahlen entstehen dagegen Vibrationen durch freie Massenkräfte im Kolbenkompressor, wodurch auch die untere Drehzahl beim Betrieb eines Kolbenkompressors begrenzt ist. Hieraus ergibt sich eine nur geringe Drehzahlvariabilität von Kolbenkompressoren, die bei den meisten Anwendungsfällen eine Druckluftförderung im Aussetzbetrieb erfordert.

Bei bekannten Kolbenkompressoren ist die Aussetzregelung der Druckluftförderung dadurch realisiert, dass der Kompressor in den Stillstand geschaltet wird, sobald der Systemdruck den Ausschaltdruck erreicht. Fällt der Systemdruck dann insbesondere durch eine Entnahme von Druckluft auf den Einschaltdruck, wird der Kolbenkompressor in den Lastlauf geschaltet, in welchem dieser bei Nenndrehzahl einen maximalen Volumenstrom liefert. Sofern dem Druckluftbehälter bzw. dem Druckluftsystem nicht gleichzeitig größere Mengen von Druckluft entnommen werden, füllt sich der Druckluftbehälter relativ schnell, so dass der Kolbenkompressor nach einer kurzen Einschaltzeit wieder für längere Zeit ausgeschaltet wird. Das Regelspektrum dieser bekannten Lösung ist damit auf Stillstand und Lastlauf limitiert und aufgrund des damit verbundenen jeweiligen Kaltstarts sowie des höheren Verschleißes und der längeren Standzeiten des Kolbenkompressors ungünstig und für bestimmte Einsatzbedingungen sogar ungeeignet.

Bei einer alternativen Ausführung eines Kolbenkompressors wird der Aussetzbetrieb mit verschiedenen vordefinierten Drehzahlen realisiert, beispielsweise über eine Umschaltung des Motors zwischen vier und sechs Pole oder über einen Inverter, der zwischen 50 Hz und 60 Hz schaltbar ist. Allerdings kann durch die dabei festgelegten Motordrehzahlen beim jeweiligen Kompressor auch nur ein relativ eingeschränkter Regelungsbereich realisiert werden. Hohe Motordrehzahlen bewirken auch hier eine starke thermische Belastung insbesondere von ölfreien Gleitpaarungen, wodurch die Lebensdauer eines Kolbenkompressors signifikant sinkt. Die Lösung ist zwar ein einfacher Ansatz, den Volumenstrom zu regeln, jedoch ist das Regelspektrum durch die festen Motordrehzahlen limitiert und bei bestimmten Einsatzbedingungen kann durch die Umschaltung kein ausreichender Volumenstrom erzeugt werden.

Aus den Offenlegungsschriften der deutschen Patentanmeldungen DE 10 2013 113 555 und DE 10 2013 113 556 ist jeweils ein Kompressorsystem und ein Verfahren zum Betrieb des Kompressorsystems in Abhängigkeit vom Betriebszustand eines Schienenfahrzeugs bzw. in Abhängigkeit von der aktuellen Situation eines Schienenfahrzeugs bekannt, bei welchen ein Stellglied zur kontinuierlichen Beeinflussung der Drehzahl der elektrischen Antriebseinrichtung des Kolbenkompressors angeordnet ist, wobei die Ansteuerung des Stellglieds über eine Regelungseinrichtung erfolgt. Das Stellglied erlaubt es, den Betrieb der Antriebseinrichtung und damit des Kolbenkompressors durch unterschiedliche Drehzahlen an den aktuellen Betriebszustand bzw. an die aktuelle Situation des Schienenfahrzeugs anzupassen.

Zudem offenbart die AT 135585 ein Verfahren zum Kühlen gasförmiger Mittel, gemäß welchem das Gas in zwei Stufen, gegebenenfalls unter Zwischenschaltung einer Kühleinrichtung, verdichtet wird, worauf das verdichtete Gas über eine Kühleinrichtung einer Entspannungsmaschine zuströmt.

Die US 2005/0220628 A1 betrifft ein Verfahren zur Überprüfung eines Kompressorsystems auf Fehlfunktionen. Das hierzu angeführte Kompressorsystem umfasst zwei parallele Niederdruckzylinder, die einem Hochdruckzylinder vorgeschaltet sind.

Der Erfindung liegt daher die Aufgabe zugrunde, einen verbesserten Kolbenkompressor mit größerem Regelbereich der Lieferleistung unter Verbesserung der Energieeffizienz und Leistungsdichte zur Verfügung zu stellen.

Zur Lösung dieser Aufgabe wird ein Kolbenkompressor gemäß Anspruch 1 sowie ein Verfahren zum Steuern eines solchen Kolbenkompressors gemäß Anspruch 6 vorgeschlagen. Weiterbildungen der vorgeschlagenen Lösungen sind Gegenstand der jeweils abhängigen Ansprüche.

Zur Lösung der Aufgabe wird ein Kolbenkompressor mit wenigstens einem Zylinder zum Verdichten von Luft mit einem darin bewegbar angeordneten Kolben in einem oberhalb des Kolbens im Zylinder angeordneten Verdichtungsraum vorgeschlagen. Der Verdichtungsraum weist einen Lufteinlass und einen Luftauslass auf und ist am Lufteinlass mit einer Einlassanordnung für zu verdichtende Luft verbunden und ist am Luftauslass mit einer Auslassanordnung für verdichtete Luft verbunden. Der Kolbenkompressor ist von einer ersten Antriebseinrichtung antreibbar. Die Einlassanordnung weist eine von einer zweiten Antriebseinrichtung mit veränderbarer Leistung antreibbare Vorverdichtungseinrichtung zum Erhöhen des Ansaugdrucks sowie und eine Kühleinrichtung zum Kühlen der zu verdichtenden Luft auf.

Die vorgeschlagene Lösung ermöglicht es, durch den erhöhten Ansaugdruck und die reduzierte Ansaugtemperatur der Ansaugluft den Volumenstrom eines Kolbenkompressors zu erhöhen, wodurch dessen Lieferleistung steigt.

Bei dem Kolbenkompressor handelt es sich um einen Kolbenkompressor bekannter Bauart mit einem Zylinder, in welchem ein darin angeordneter Kolben axial bewegbar ist und in einer Hubbewegung zu verdichtende Luft insbesondere über ein am Lufteinlass angeordnetes Einlassventil aus einer Einlassanordnung ansaugt, komprimiert und insbesondere über ein am Luftauslass angeordnetes Auslassventil gegen einen Druck in einer Auslassanordnung ausstößt. Der Kolbenkompressor ist dabei von einer ersten Antriebseinrichtung antreibbar. Abhängig von der Einsatzsituation des Kolbenkompressors ist die erste Antriebseinrichtung ein Verbrennungsmotor, eine elektrischen Antriebseinrichtung oder eine andere geeignete Antriebseinrichtung.

Bei einem erfindungsgemäßen Kolbenkompressor kann es sich sowohl um einen trockenlaufenden, also ölfreien Kolbenkompressor als auch um einen nicht ölfrei ausgeführten Kolbenkompressor handeln. Obwohl im Rahmen der Erfindung auch Vorteile oder Ausführungsformen beschrieben werden, welche für andere als trockenlaufende Kolbenkompressoren nicht anwendbar sind, so sind wiederum andere Vorteile und Ausführungsformen unabhängig davon auch für Kolbenkompressoren anwendbar, welche nicht trockenlaufend ausgeführt sind.

Beim vorgeschlagenen Kolbenkompressor weist die Einlassanordnung eine von einer zweiten Antriebseinrichtung mit veränderbarer Leistung antreibbare Vorverdichtungseinrichtung auf. Mit dieser Vorverdichtungseinrichtung kann der Ansaugdruck insbesondere am Lufteinlass durch die veränderbare Leistung variabel von einem Ausgangsdruck p₀ auf bis zu einem Maximaldruck pₘₐₓ erhöht werden. Durch den höheren Ansaugdruck des ersten Zylinders bei mehrstufigen Kolbenkompressoren bzw. dem einzigen Zylinder bei einstufigen Kolbenkompressoren wird eine Steigerung des Volumenstroms um ΔV erzielt, da der Verdichtungsraum des Zylinders mit einer unter höherem Druck stehenden zu verdichtenden Luft gefüllt wird.

Auch die zweite Antriebseinrichtung, welche zum Antrieb der Vorverdichtungseinrichtung dient, kann abhängig von der Einsatzsituation eine elektrische Antriebseinrichtung oder eine andere geeignete Antriebseinrichtung sein. Ebenso kann die Antriebsleistung der zweiten Antriebseinrichtung auch von der ersten Antriebseinrichtung oder einer anderen verfügbaren Antriebseinrichtung auf diese übertragen werden, beispielsweise mittels eines Getriebes mit veränderbarer Übersetzung. Insbesondere ist von der zweiten Antriebseinrichtung übertragene Leistung variabel einstellbar.

Bei der vorgeschlagenen Lösung weist die Einlassanordnung eine Kühleinrichtung auf, welche die zu verdichtende Luft, die durch die Einlassanordnung strömt, durch geeignete Maßnahmen kühlt. Dabei ist die Kühleinrichtung insbesondere in Strömungsrichtung der Ansaugluft nach der Vorverdichtungseinrichtung angeordnet, da sich die Luft durch die Vorverdichtung erwärmt. Es ist aber auch möglich, eine Kühleinrichtung in Strömungsrichtung vor der Vorverdichtungseinrichtung anzuordnen, insbesondere wenn dies aufgrund baulicher Gegebenheiten vorteilhaft ist. Bei dieser Anordnung ist eine größere Absenkung der Temperatur erforderlich, da sich die Lufttemperatur durch die Vorverdichtung wieder erhöht. Bei einer Ausführungsform des Kolbenkompressors kann auch vorgesehen sein, die Ansaugluft vor und nach der Vorverdichtung zu kühlen.

Die Einlassanordnung weist insbesondere auch wenigstens eine Leitungseinrichtung auf, welche die Ansaugluft zur wenigstens einen Kühleinrichtung und zur wenigstens einen Verdichtungseinrichtung leiten und diese miteinander und/ oder mit dem Lufteinlass des Verdichtungsraums verbinden. Insbesondere kann eine Kühleinrichtung auch außen an einer Leitungseinrichtung angeordnet sein. Als geeignete Kühleinrichtungen der Einlassanordnung können beispielsweise Kühlmittelwärmetauscher oder Einrichtungen zur Vergrößerung der Außenfläche der Einlassanordnung bzw. einer Leitungseinrichtung wie Leitungsschleifen oder Kühlrippen sein, die beispielsweise in Verbindung mit Gebläsen eingesetzt werden, oder jede andere geeignete Art von Einrichtungen, mittels welcher der in der Einlassanordnung strömenden Ansaugluft Wärmeenergie entziehbar ist.

Die vorgeschlagene Lösung ermöglicht es, den Volumenstrom eines Kolbenkompressors um den Faktor $\frac{{p}_{max}}{{p}_{0}}$ der Vorverdichtungseinrichtung zu erhöhen. Durch den erhöhten Ansaugdruck und die reduzierte Ansaugtemperatur der Ansaugluft steigt die Lieferleistung des Kolbenkompressors. Die veränderbare Leistung der Vorverdichtungseinrichtung ermöglicht in Verbindung mit der Leistungssteigerung des Kolbenkompressors ein nach oben hin breiteres Regelspektrum des Kolbenkompressors. So wird auch die Verwendung von Kolbenkompressoren mit insgesamt kleinerer Baugröße möglich, da durch den erhöhten Ansaugdruck höhere Volumenströme realisiert werden. Die vorgeschlagene Lösung ermöglicht einen geregelten Kompressorbetrieb mit kurzzeitig sehr hoher Leistung beim Auffüllbetrieb (großer Volumenstrom des Kolbenkompressors) und einen konstanter Betrieb mit niedriger Leistung (geringerer Volumenstrom des Kolbenkompressors) im Regelbetrieb. Damit besteht keine Gefahr von Vibrationen durch freie Massenkräfte bei niedrigen Drehzahlen und die maximalen Relativgeschwindigkeiten von insbesondere ölfreien Gleitpaarungen können eingehalten werden. Zudem kann durch die vorgeschlagene Lösung das Gesamttemperaturniveau eines Kolbenkompressors gesenkt werden.

Die vorgeschlagene Lösung erhöht somit den Regelbereich des Volumenstroms und damit der Lieferleistung eines Kompressors, führt zur Senkung relevanter Temperaturniveaus und steigert gleichzeitig die Energieeffizienz und Leistungsdichte des Kolbenkompressors.

Der Kolbenkompressor wird über eine Kurbelwelle angetrieben, welche in einem Kurbelgehäuse drehbar gelagert ist. Ein oder mehrere jeweils mit einem Kolben verbundene Pleuel sind derart drehbar an einer exzentrischen Position der Kurbelwelle gelagert, dass deren Drehbewegung als Hubbewegung auf den sich in einem Zylinder axial bewegenden Kolben übertragen wird. Der Kolbenkompressor weist wenigstens einen Zylinder zum Komprimieren von Luft auf, kann aber auch zwei oder mehr, nacheinander oder parallel angeordnete Zylinder aufweisen, welche zum Komprimieren von Luft mittels jeweils eines darin bewegbar angeordneten Kolbens vorgesehen sind, so dass der Kolbenkompressor einstufig oder mehrstufig ausgebildet sein kann.

Der Kolbenkompressors weist zudem ein Kurbelgehäuse auf, in welchem eine Kurbelwelle angeordnet ist, an der wenigstens ein mit einem Kolben verbundener Pleuel drehbar gelagert ist, wobei die Ansaugluft des wenigstens einen Zylinders durch das Kurbelgehäuse geführt wird.

Hierdurch wird die Ansaugluft des wenigstens einen Zylinders durch das Kurbelgehäuse geführt, wobei es über die Elemente des Kurbeltriebs, im Wesentlichen die Kurbelwelle, die Pleuel, die Unterseite des oder der Kolben sowie die dazwischen angeordneten Lagerelemente strömt und diese dabei kühlt. Bei der Ansaugluft handelt es sich im Wesentlichen um die Luft, die später in den wenigstens einen Zylinder des Kolbenkompressors gesaugt und dort verdichtet wird.

Bei einer Ausführungsform des Kolbenkompressors weist die Einlassanordnung eine Luftableiteinrichtung auf. Diese Ausführungsform ermöglicht es, einen größeren Volumenstrom durch das Kurbelgehäuse zu führen, als später als Ansaugluft in dem wenigstens einen Zylinder des Kolbenkompressors aufgenommen und dort verdichtet wird. So kann der Kühlluftvolumenstrom im Kurbelgehäuse erhöht werden und gleichzeitig die Erwärmung der Ansaugluft beim Durchströmen des Kurbelgehäuses vermindert werden.

Die Luftableiteinrichtung kann beispielsweise in Form eines Rückschlagventils bzw. Überdruckventils ausgebildet sein, welches sich ab einem vorbestimmten Druck der Ansaugluft öffnet. Die Luftableiteinrichtung kann aber auch so ausgebildet sein, dass diese abhängig von vorbestimmten Parameterwerten offen- und schließbar ist, insbesondere durch eine Steuereinrichtung. Bei einer Ausführungsform einer Luftableiteinrichtung wird insbesondere überschüssige Ansaugluft aus der Einlassanordnung in die Umgebung abgeführt, bei einer anderen Ausführungsform einer Luftableiteinrichtung kann beispielsweise ein vorbestimmter Anteil des gekühlten Volumenstroms der Ansaugluft in das Kurbelgehäuse zurückgeführt werden.

Bei einer weiteren Ausführungsform des Kolbenkompressors ist eine Nachkühleinrichtung zum Kühlen der verdichteten Luft nach dem Durchlaufen des wenigstens einen Zylinders des Kolbenkompressors angeordnet. Insbesondere weist die Auslassanordnung eine Nachkühleinrichtung zum Kühlen der verdichteten Luft auf. Durch das Verdichten erwärmt sich die Luft im Zylinder, so dass die durch den Luftauslass aus dem Verdichtungsraum ausgestoßene verdichtete Luft eine erhöhte Temperatur aufweist. Ein Kühlen der verdichteten Luft nach dem Durchlaufen des wenigstens einen Zylinders mittels wenigstens einer Nachkühleinrichtung der Auslassanordnung vereinfacht beispielsweise ein nachfolgendes Speichern der Luft oder eine Weiterverarbeitung wie z. B. eine Entfeuchtung der Luft. Bei einer Ausführungsform des Kolbenkompressors wird die Nachkühleinrichtung der Auslassanordnung von einer Partition der Kühleinrichtung zum Kühlen der Ansaugluft der Einlassanordnung gebildet.

Bei einer weiteren Ausführungsform weist der Kolbenkompressor eine Regelungseinrichtung auf, mit welcher die Leistung der Vorverdichtungseinrichtung und damit der Ansaugdruck am Lufteinlass insbesondere stufenlos regelbar ist. Die Regelungseinrichtung ist dabei mit der zweiten Antriebseinrichtung wirkverbunden, welche die Vorverdichtungseinrichtung mit veränderbarer Leistung antreibt. Die Regelungseinrichtung erhält dabei Signale und/ oder Messwerte, welche insbesondere mit der erforderlichen Lieferleistung des Kolbenkompressors im Zusammenhang stehen und mittels welcher die Regelungseinrichtung die Leistung der zweiten Antriebseinrichtung und damit der Vorverdichtungseinrichtung einstellt. Auf diese Weise wird der Vorverdichtungsgrad der durch die Einlassanordnung in den Zylinder strömenden Luft mittels der Vorverdichtungseinrichtung geregelt.

Zur Lösung der Aufgabe wird ferner ein Verfahren zum Steuern eines Kolbenkompressors der oben beschriebenen Art vorgeschlagen, wobei die Regelungseinrichtung die Leistung der Vorverdichtungseinrichtung zwischen einem maximalen Wert, der einem maximalen Ansaugdruck (pₘₐₓ) am Lufteinlass entspricht und einem minimalen Wert, der dem durch die Kolbenhubbewegung im Zylinder erzeugten Ansaugdruck (p₀) am Lufteinlass entspricht, regelt. Damit ist die Lieferleistung des Kolbenkompressors durch das erfindungsgemäße Verfahren in einem erweiterten Regelbereich zwischen einem maximalen Ansaugdruck und einem minimalen Ansaugdruck am Lufteinlass insbesondere stufenlos einstellbar. Auf diese Weise erweitert sich der Regelbereich des Volumenstroms des Kompressors, wobei die Energieeffizienz und die Leistungsdichte gesteigert werden.

Bei einer Ausführungsform des Verfahrens zum Steuern des Kolbenkompressors ist die Regelungseinrichtung mit wenigstens einem Signalgeber und/ oder wenigstens einem Sensor signalverbunden, wobei die Regelungseinrichtung die Leistung der Vorverdichtungseinrichtung in Abhängigkeit von wenigstens einem Wert und/oder Signal von diesem wenigstens einen Signalgeber und/ oder Sensor regelt. Der Regelungseinrichtung werden dabei für die jeweils aktuell erforderliche Lieferleistung des Kolbenkompressors von wenigstens einem Sensor und/ oder wenigstens einem Signalgeber relevante Werte bzw. Signale übermittelt, woraus die Regelungseinrichtung den aktuell erforderlichen Volumenstrom ermittelt und die Leistung der Vorverdichtungseinrichtung entsprechend diesem Bedarf regelt. Auf diese Weise kann mittels der Regelungseinrichtung der Volumenstrom des Kolbenkompressors beispielsweise in Abhängigkeit von einer aktuellen Anforderung, vom Betriebszustand oder von der aktuellen Situation des den Kompressor aufweisenden Systems, wie beispielsweise eines Schienenfahrzeugs, angepasst werden.

Bei einer weiteren Ausführungsform des Verfahrens erhält die Regelungseinrichtung Werte von wenigstens einem Sensor. Für diesen Zweck ist der wenigstens eine Sensor aus einer Gruppe ausgewählt, welche insbesondere Drucksensoren, Temperatursensoren, Volumenstromsensoren, Drehzahlsensoren oder andere geeignete Sensoren aufweist. Diese Sensoren erfassen insbesondere für die Regelung der Vorverdichtungseinrichtung relevante Parameterwerte. Ein geeigneter Drucksensor erfasst beispielsweise den Druck im vom Kolbenkompressor belieferten Drucksystem. Dieser kann beispielsweise an der Auslassanordnung vor oder nach einer gegebenenfalls dort angeordneten Nachkühleinrichtung oder im Druckluftbehälter positioniert sein. Abhängig vom erfassten Druckwert im Druckluftsystem kann ein schnelles Auffüllen erforderlich sein, wobei eine hohe Lieferleistung des Kolbenkompressors erforderlich ist, oder ein Nachfüllen von geringeren Mengen entnommener Druckluft, was mit einer geringeren Lieferleistung wirtschaftlicher erfolgen kann.

Mittels eines Volumenstromsensors kann unmittelbar der aus dem Druckluftsystem entnommene Volumenstrom erfasst werden. Dieser Wert beeinflusst beispielsweise auch die erforderliche Druckluftmenge beim Nachfüllbetrieb des Kolbenkompressors. Mittels eines Drehzahlsensors, der die Drehzahl der Kurbelwelle an die Regelungseinrichtung übermittelt, kann beim Verfahren zum Steuern des Kolbenkompressors ein Wert für den Volumenstrom abgeleitet werden, welcher die Ansauganordnung durchströmt. Mit einem Temperatursensor ist beispielsweise die Lufttemperatur im Kurbelgehäuse, in der Einlassanordnung, in der Auslassanordnung oder im Druckluftsystem erfassbar, woraus ebenfalls unterschiedliche Anforderungen an die Lieferleistung des Kolbenkompressors ableitbar sind, die mit Hilfe der Regelungseinrichtung angepasst werden kann.

Bei einer Ausführungsform des Verfahrens zum Steuern eines Kolbenkompressors ist die Regelungseinrichtung mit wenigstens einem Signalgeber signalverbunden, der aus einer Gruppe ausgewählt ist, welche Betriebs-Management-Systeme, Steuerungseinrichtungen wie eine Steuerungseinrichtung der ersten Antriebseinrichtung oder andere geeignete Einrichtungen aufweist, welche Informationen verarbeiten, die für die Steuerung der Lieferleistung des Kolbenkompressors relevant sind. Aus einem Fahrzeugmanagementsystem erhält eine Regelungseinrichtung für einen Kolbenkompressor beispielsweise Werte betreffend den aktuellen Betriebszustand eines Fahrzeugs, wie die Fahrgeschwindigkeit, Bremsbetrieb oder Streckenbetrieb und dergleichen, aus welchen der momentane Druckluftverbrauch sowie der aktuell erforderliche Füllstand des Druckluftsystems ableitbar ist. Auch aufgrund von Signalen der Steuerungseinrichtung der ersten Antriebseinrichtung kann die Regelungseinrichtung Informationen bezüglich der aktuellen Betriebssituation sowie dem Betriebszustand des Systems ableiten, in welchem der Kolbenkompressor aktuell verwendet wird und kann hieraus Steuerwerte für den erforderlichen Volumenstrom des Kolbenkompressors ermitteln und anwenden.

Bei einer Ausführungsform des Verfahrens zum Steuern eines Kolbenkompressors regelt die Regelungseinrichtung die Leistung der Kühleinrichtung unabhängig von der Leistung der Vorverdichtungseinrichtung. Die Sollwerte für die Leistung der Kühleinrichtung können dabei unmittelbar an die Regelungseinrichtung übertragen werden. Ebenso kann die Regelungseinrichtung den einzuregelnden Sollwert auch insbesondere abhängig von Sensor- oder Signalgeberwerten ermitteln, welche beispielsweise die Temperatur der Umgebung, im Kurbelgehäuse oder im Druckluftbehälter enthalten. Dabei kann eine stärkere oder geringere Kühlleistung der Kühleinrichtung unabhängig von der Leistung der Vorverdichtungseinrichtung erforderlich sein, um beispielsweise eine stärkere oder geringere Verdichtung der Luft im Kolbenkompressor zu bewirken, oder um das Temperaturniveau des Drucksystems durch eine geringere oder höhere Temperatur der Ansaugluft des Kolbenkompressors indirekt zu beeinflussen.

Weitere Vorteile, Merkmale und Anwendungsmöglichkeiten der vorliegenden Erfindung ergeben sich aus der nachfolgenden Beschreibung im Zusammenhang mit den Figuren.
Fig. 1 zeigt eine schematische Darstellung einer ersten Ausführungsform eines beispielhaften erfindungsgemäßen Kolbenkompressors;
Fig. 2 zeigt eine schematische Darstellung einer zweiten Ausführungsform eines beispielhaften erfindungsgemäßen Kolbenkompressors; und
Fig. 3 zeigt ein Diagramm, in dem die Volumenstromänderung durch die Erhöhung des Eingangsdrucks dargestellt ist.

**Fig. 1** zeigt eine schematische Darstellung einer ersten Ausführungsform eines beispielhaften erfindungsgemäßen Kolbenkompressors 10. Der im Ausführungsbeispiel ölfreie, also trockenlaufende Kolbenkompressor 10 weist ein Kurbelgehäuse 20 und eine darin angeordneten Kurbelwelle 21 auf, welche mit einer ersten Antriebseinrichtung 22 verbunden ist und von dieser angetrieben wird. Der im Ausführungsbeispiel einstufig dargestellte Kolbenkompressor 10 weist einen Zylinder 11 mit einem Verdichtungsraum 14 zum Komprimieren von Luft mittels eines im Zylinder 11 angeordneten Kolbens 12 auf, welcher über einen exzentrisch an der Kurbelwelle 21 drehbar gelagerten Pleuel 13 angetrieben wird.

Der Zylinder 11 weist einen Lufteinlass 30 auf, der mit einer Einlassanordnung 31 verbunden ist, welche zu verdichtende Luft zum Lufteinlass 30 des Verdichtungsraums 14 führt. Ferner weist der Zylinder 11 einen Luftauslass 33 auf, der mit einer Auslassanordnung 34 verbunden ist, welche verdichtete Luft aus dem Verdichtungsraum 14 aufnimmt. Die Kurbelwelle 21 bildet mit dem Pleuel 13 und den an diesen und zwischen diesen angeordneten Lagern den Kurbeltrieb 15, welcher sich im Betrieb des Kolbenkompressors 10 innerhalb des Kurbelgehäuses 20 erwärmt.

Das Kurbelgehäuse 20 der beispielhaften Ausführungsform ist über eine Luftzuführungsleitung 25 mit einem Luftfilter 26 verbunden, über welchen Umgebungsluft angesaugt und über die Luftzuführungsleitung 25 in das Kurbelgehäuse 20 geführt wird. An einem von Anschluss der Luftzuführungsleitung 25 entfernten Bereich des Kurbelgehäuses 20 ist die Einlassanordnung 31 angeordnet, so dass die von der Luftzuführungsleitung 25 in das Kurbelgehäuse 20 geführte Luft nach dem Durchströmen des Kurbelgehäuses 20 dieses durch die Einlassanordnung 31 wieder verlassen kann. Der dabei ausgebildete Luftstrom überströmt insbesondere die Elemente des Kurbeltriebs 15 und nimmt dabei bei gleichzeitiger Kühlung des Kurbeltriebs 15 Wärmeenergie auf.

Die Einlassanordnung 31 weist eine Vorverdichtungseinrichtung 28 in Form eines externen Hochleistungsgebläses auf, das von einem Vorverdichterantrieb (zweite Antriebseinrichtung) 29 angetrieben wird. Durch die Wirkung der Vorverdichtungseinrichtung 28 wird Umgebungsluft durch den Luftfilter 26 in das Kurbelgehäuse 20 gesaugt, wo es über die Elemente des Kurbeltriebs 15 strömt und diesen dabei Wärmeenergie entzieht. Die Vorverdichtungseinrichtung 28 saugt die erwärmte Luft nach dem Durchströmen des Kurbelgehäuses 20 in die Einlassanordnung 31, verdichtet diese und baut dabei abhängig von der aktuellen Leistung des Vorverdichterantriebs 29 am Lufteinlass 30 vor dem Zylinder 11 einen gegenüber dem Umgebungsdruck erhöhten Druck auf. Durch diesen erhöhten Druck am Lufteinlass 30 kann während eines Ansaughubs des Kolbens 12 mehr Luft in den Verdichtungsraum 14 strömen, wodurch sich die Lieferleistung und Effizienz des Kolbenkompressors 10 erhöht.

Bei der beispielhaften Ausführungsform der Fig. 1 weist die Einlassanordnung 31 zwischen der Vorverdichtungseinrichtung 28 und dem Zylinder 11 eine Kühleinrichtung 32 auf, welche die durch die Einlassanordnung 31 strömende Luft kühlt. Sowohl beim Durchströmen des Kurbelgehäuses 20 als auch durch die Vorverdichtung in der Vorverdichtungseinrichtung 28 erwärmt sich die Ansaugluft, was zu einer Volumenvergrößerung führt, die eine Verringerung der während eines Ansaughubs in den Verdichtungsraum 14 aufnehmbaren Luftmenge bewirkt. Um diesem Effekt entgegen zu wirken, weist die Einlassanordnung 31 in Strömungsrichtung der Ansaugluft nach der Vorverdichtungseinrichtung 28 eine Kühleinrichtung 32 auf, welche die vorverdichtete Ansaugluft kühlt. Dadurch kann im Verdichtungsraum 14 eine größere Luftmenge aufgenommen werden. Durch diese Maßnahme wird die Lieferleistung und Effizienz des Kolbenkompressors 10 weiter erhöht.

Der Vorverdichterantrieb 29 ist bei der beispielhaften Ausführungsform des Kolbenkompressors 10 mit einer Regelungseinrichtung 40 verbunden, welche die Leistung der Vorverdichtungseinrichtung 28 und damit den Ansaugdruck am Lufteinlass 31 regelt. An der Einlassanordnung 31 und an der Auslassanordnung 34 des Kolbenkompressors 10 sind an geeigneten Stellen mehrere Drucksensoren 41a, 41b, 41c und mehrere Temperatursensoren 42a, 42b, 42c angeordnet, welche jeweils mit der Regelungseinrichtung 40 signalverbunden sind (nicht dargestellt). Die Drucksensoren 41a, 41b, 41c und die Temperatursensoren 42a, 42b, 42c übermitteln die jeweils herrschende Lufttemperatur bzw. den Druck an deren jeweiligen Position an der Einlassanordnung 31 bzw. an der Auslassanordnung 34 an die Regelungseinrichtung 40.

Ferner ist die Regelungseinrichtung 40 mit einem Vorrichtungsmanagementsystem 45 signalverbunden, welches weitere für die Druckluftversorgung des Kolbenkompressors 10 relevante Daten an die Regelungseinrichtung 40 übermittelt. Aus den Daten, welche die Regelungseinrichtung 40 insbesondere von den Drucksensoren 41a, 41b, 41c, den Temperatursensoren 42a, 42b, 42c und vom Vorrichtungsmanagementsystem 45 erhält, ermittelt die Regelungseinrichtung 40 den aktuellen Bedarf des Druckluftversorgungssystems und damit die erforderliche Lieferleistung des Kolbenkompressors 10. Mit der hieraus folgenden Bedarfsanforderung passt die Regelungseinrichtung 40 durch eine geeignete Regelung des Vorverdichterantriebs 29 den Grad der Vorverdichtung der Ansaugluft am Lufteinlass 31 mittels der Vorverdichtungseinrichtung 28 entsprechend an.

Bei einer weiteren, nicht dargestellten beispielhaften Ausführungsform des erfindungsgemäßen Kolbenkompressors 10 ist auch eine Leistungssteuerung der Kühleinrichtung 32 sowie der Nachkühleinrichtung 35 mit der Regelungseinrichtung 40 verbunden. Dabei kann dann auch die Kühlleistung der beiden Kühleinrichtungen 32, 35 mittels der Regelungseinrichtung 40 auf eine insbesondere jeweils ermittelte erforderliche Kühlleistung geregelt werden.

**Fig. 2** zeigt eine schematische Darstellung einer zweiten Ausführungsform eines beispielhaften erfindungsgemäßen Kolbenkompressors 10. Der Kolbenkompressor 10 aus Fig. 2 entspricht weitgehend dem in Fig. 1 dargestellten und hierzu beschriebenen Kolbenkompressor 10, so dass gleiche Elemente der Kolbenkompressoren 10 mit gleichen Bezugszeichen bezeichnet werden. Im Folgenden werden lediglich die Unterschiede zwischen den beiden schematisch dargestellten Kolbenkompressoren 10 erläutert.

Der in Fig. 2 gezeigte Kolbenkompressor 10 weist gegenüber dem Kolbenkompressor 10 aus Fig. 1 eine an der Einlassanordnung 31 angeordnete Luftableiteinrichtung 36 in Form eines Überdruckventils auf. Bei der gezeigten Ausführungsform öffnet sich das Überdruckventil der Luftableiteinrichtung 36, sobald der Druck in der Einlassanordnung 31 in Strömungsrichtung der Ansaugluft nach der Kühleinrichtung 32 einen vorbestimmten Wert übersteigt und führt die überschüssige Ansaugluft in der Einlassanordnung 31 an die Umgebung des Kolbenkompressors 10 ab. Auf diese Weise kann der Volumenstrom von Luft zur Kühlung des Kurbelgehäuses 20 größer sein als die Lieferleistung des Kolbenkompressors 10, da die überschüssige Luft nach dem Durchströmen des Kurbelgehäuses 20 und nach der Vorverdichtung aus der Einlassanordnung 31 abgeführt werden kann.

Bei dieser beispielhaften Ausführungsform ist ein weitgehend beliebig großer Luftvolumenstrom durch das Kurbelgehäuse 20 realisierbar, wobei die Kühleinrichtung 32 möglicherweise gegenüber dem Kolbenkompressor 10 aus Fig. 1 für den vergrößerten Volumenstrom größer auszulegen ist. Bei im Vergleich mit dem Kolbenkompressor 10 aus Fig. 1 gleicher Lieferleistung steigt auch die Menge der durch den Luftfilter 26 angesaugten Luftmenge.

Fig. 3 zeigt ein Diagramm, das die Änderung des vom Kolbenkompressor 10 geförderten Volumenstroms aufgrund einer Vorverdichtung und Kühlung der Ansaugluft beim Durchströmen der Einlassanordnung 31 veranschaulicht. Im Diagramm ist der Druck der Ansaugluft am Lufteinlass 30 über dem vom Kolbenkompressor 10 geförderten Volumenstrom dargestellt.

Der von einem Kolbenkompressor 10 gemäß dem Stand der Technik geförderte Volumenstrom 51 ist durch eine gestrichelt dargestellte Kurve gezeigt. Der von einem erfindungsgemäßen Kolbenkompressor 10 geförderte Volumenstrom 52 ist durch eine durchgehend dargestellte Kurve veranschaulicht.

Wie aus dem Diagramm ablesbar ist, wird durch die Erhöhung des Ansaugdrucks pₑ₀ um Δpₑ auf pₑ₁ durch die Vorverdichtung und Kühlung der Ansaugluft eine Steigerung des Volumenstroms um ΔV auf V₁ erzielt, da das Hubvolumen des Verdichtungsraums V₀ mit einer größeren Luftmenge als bei einem Kolbenkompressor 10 gemäß dem Stand der Technik gefüllt wird.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

### BEZUGSZEICHENLISTE

- 10: Kolbenkompressor
- 11: Zylinder
- 12: Kolben
- 13: Pleuel
- 14: Verdichtungsraum
- 15: Kurbeltrieb
- 20: Kurbelgehäuse
- 21: Kurbelwelle
- 22: erste Antriebseinrichtung
- 25: Luftzuführungsleitung
- 26: Luftfilter
- 28: Vorverdichtungseinrichtung
- 29: Vorverdichterantrieb
- 30: Lufteinlass
- 31: Einlassanordnung
- 32: Kühleinrichtung
- 33: Luftauslass
- 34: Auslassanordnung
- 35: Nachkühleinrichtung
- 36: Luftableiteinrichtung
- 40: Regelungseinrichtung
- 41a, b, c: Drucksensor
- 42a, b, c: Temperatursensor
- 45: Vorrichtungsmanagementsystem
- 51: Volumenstrom eines Kolbenkompressors des Stands der Technik
- 52: Volumenstrom eines erfindungsgemäßen Kolbenkompressors

## Patentansprüche

1. Kolbenkompressor mit wenigstens einem Zylinder (11) zum Verdichten von Luft mit einem darin bewegbar angeordneten Kolben (12) in einem oberhalb des Kolbens (12) im Zylinder (11) angeordneten Verdichtungsraum (14), wobei der Verdichtungsraum (14) einen Lufteinlass (30) und einen Luftauslass (33) aufweist und am Lufteinlass (30) mit einer Einlassanordnung (31) für zu verdichtende Luft verbunden ist und am Luftauslass (33) mit einer Auslassanordnung (34) für verdichtete Luft verbunden ist, wobei der Kolbenkompressor (10) von einer ersten Antriebseinrichtung (22) antreibbar ist, **dadurch gekennzeichnet, dass** die Einlassanordnung (31) eine von einer zweiten Antriebseinrichtung (29) mit veränderbarer Leistung antreibbare Vorverdichtungseinrichtung (28) zum Erhöhen des Ansaugdrucks und eine Kühleinrichtung (32) zum Kühlen der zu verdichtenden Luft aufweist, und wobei der Kolbenkompressor ein Kurbelgehäuse (22) umfasst, in welchem eine Kurbelwelle (21) angeordnet ist, an der wenigstens ein mit einem Kolben (12) verbundener Pleuel (13) drehbar gelagert ist, wobei die Ansaugluft des wenigstens einen Zylinders (11) durch das Kurbelgehäuse (20) geführt wird.

2. Kolbenkompressor nach Anspruch 1, **dadurch gekennzeichnet, dass** die Einlassanordnung (31) eine Luftableiteinrichtung (36) aufweist.

3. Kolbenkompressor nach einem der vorhergehenden Ansprüche, **gekennzeichnet durch** eine Nachkühleinrichtung (35) zum Kühlen der verdichteten Luft nach dem Durchlaufen des wenigstens einen Zylinders (11) des Kolbenkompressors (10).

4. Kolbenkompressor nach einem der vorhergehenden Ansprüche, **gekennzeichnet durch** eine Regelungseinrichtung (40), mit welcher die Leistung der Vorverdichtungseinrichtung (28) und damit der Ansaugdruck am Lufteinlass (30) regelbar ist.

5. Verfahren zum Steuern eines Kolbenkompressors nach Anspruch 4, **dadurch gekennzeichnet, dass** die Regelungseinrichtung (40) die Leistung der Vorverdichtungseinrichtung (28) zwischen einem maximalen Wert, der einem maximalen Ansaugdruck (pₘₐₓ) am Lufteinlass (30) entspricht und einem minimalen Wert, der dem durch die Kolbenhubbewegung im Zylinder (11) erzeugten Ansaugdruck (p₀) am Lufteinlass (30) entspricht, regelt.

6. Verfahren zum Steuern eines Kolbenkompressors nach Anspruch 5, **dadurch gekennzeichnet, dass** die Regelungseinrichtung (40) mit wenigstens einem Signalgeber (45) und/ oder wenigstens einem Sensor (41a, 41b, 41c, 42a, 42b, 42c) signalverbunden ist, wobei die Regelungseinrichtung (40) die Leistung der Vorverdichtungseinrichtung (28) in Abhängigkeit von wenigstens einem Wert und/ oder Signal von diesem wenigstens einen Signalgeber (45) und/ oder Sensor (41a, 41b, 41c, 42a, 42b, 42c) regelt.

7. Verfahren zum Steuern eines Kolbenkompressors nach Anspruch 6, **dadurch gekennzeichnet, dass** der wenigstens eine Sensor (41a, 41b, 41c, 42a, 42b, 42c) aus einer Gruppe ausgewählt ist, welche insbesondere Drucksensoren (41a, 41b, 41c), Temperatursensoren (42a, 42b, 42c), Volumenstromsensoren und Drehzahlsensoren aufweist.

8. Verfahren zum Steuern eines Kolbenkompressors nach Anspruch 6 oder 7, **dadurch gekennzeichnet, dass** der wenigstens eine Signalgeber (45) aus einer Gruppe ausgewählt ist, welche insbesondere Betriebs-Management-Systeme (45) oder Steuerungseinrichtungen aufweist.

9. Verfahren zum Steuern eines Kolbenkompressors nach einem der Ansprüche 5 bis 8, **dadurch gekennzeichnet, dass** die Regelungseinrichtung (40) die Leistung der Kühleinrichtung (32) unabhängig von der Leistung der Vorverdichtungseinrichtung (28) regelt.

## Claims

1. Piston compressor comprising at least one cylinder (11) for compressing air with a piston (12), which is arranged movably therein, in a compression chamber (14) arranged above the piston (12) in the cylinder (11), wherein the compression chamber (14) has an air inlet (30) and an air outlet (33) and is connected at the air inlet (30) to an inlet arrangement (31) for air to be compressed and is connected at the air outlet (33) to an outlet arrangement (34) for compressed air, wherein the piston compressor (10) is drivable by a first drive device (22), **characterized in that** the inlet arrangement (31) has a pre-compression device (28), which is drivable with variable power by a second drive device (29), for increasing the intake pressure, and a cooling device (32) for cooling the air to be compressed, and wherein the piston compressor comprises a crankcase (22) in which a crankshaft (21) is arranged, on which at least one connecting rod (13) which is connected to a piston (12) is rotatably mounted, wherein the intake air of the at least one cylinder (11) is guided through the crankcase (20) .

2. Piston compressor according to Claim 1, **characterized in that** the inlet arrangement (31) has an air-diverting device (36).

3. Piston compressor according to either of the preceding claims, **characterized by** an after-cooling device (35) for cooling the compressed air after passage through the at least one cylinder (11) of the piston compressor (10).

4. Piston compressor according to one of the preceding claims, **characterized by** a regulating device (40) with which the power of the pre-compression device (28) and thus the intake pressure at the air inlet (30) can be regulated.

5. Method for controlling a piston compressor according to Claim 4, **characterized in that** the regulating device (40) regulates the power of the pre-compression device (28) between a maximum value, which corresponds to a maximum intake pressure (pₘₐₓ) at the air inlet (30), and a minimum value, which corresponds to the intake pressure (p₀), which is produced by the piston stroke movement in the cylinder (11), at the air inlet (30).

6. Method for controlling a piston compressor according to Claim 5, **characterized in that** the regulating device (40) is connected in terms of signalling to at least one signal transmitter (45) and/or at least one sensor (41a, 41b, 41c, 42a, 42b, 42c), wherein the regulating device (40) regulates the power of the pre-compression device (28) depending on at least one value and/or signal from said at least one signal transmitter (45) and/or sensor (41a, 41b, 41c, 42a, 42b, 42c).

7. Method for controlling a piston compressor according to Claim 6, **characterized in that** the at least one sensor (41a, 41b, 41c, 42a, 42b, 42c) is selected from a group which in particular comprises pressure sensors (41a, 41b, 41c), temperature sensors (42a, 42b, 42c), volumetric flow sensors and rotational speed sensors.

8. Method for controlling a piston compressor according to Claim 6 or 7, **characterized in that** the at least one signal transmitter (45) is selected from a group which in particular comprises operating management systems (45) or control devices.

9. Method for controlling a piston compressor according to one of Claims 5 to 8, **characterized in that** the regulating device (40) regulates the power of the cooling device (32) independently of the power of the pre-compression device (28).

## Revendications

1. Compresseur à piston comprenant au moins un cylindre (11) pour la compression de l'air par un piston (12) qui y est monté mobile à l'intérieur dans un espace (14) de compression disposé dans le cylindre (11) au-dessus du piston (12), dans lequel l'espace (14) de compression a une entrée (30) d'air et une sortie (33) d'air et communique à l'entrée (30) d'air avec un agencement (31) d'entrée de l'air à comprimer et à la sortie (33) d'air communique avec un agencement (34) de sortie de l'air comprimé, dans lequel le compresseur (10) à piston peut être entraîné par un premier dispositif (22) d'entraînement, **caractérisé en ce qu'**un agencement (31) d'entrée a un dispositif (28) de pré-compression, pouvant être entraîné avec une puissance variable par un deuxième dispositif (29) d'entraînement, afin d'augmenter la pression d'aspiration et un dispositif (32) de refroidissement, afin de refroidir l'air à comprimer et dans lequel le compresseur à piston comprend une enveloppe (22) de manivelle, dans laquelle est disposé un arbre (21) de manivelle sur lequel est montée tournante une bielle (13) reliée à un piston (12), l'air d'aspiration du au moins un cylindre (11) passant dans l'enveloppe (20) de la manivelle.

2. Compresseur à piston suivant la revendication 1, **caractérisé en ce que** l'agencement (31) d'entrée a un dispositif (36) d'évacuation de l'air.

3. Compresseur à piston suivant l'une des revendications précédentes, **caractérisé par** un dispositif (35) de post refroidissement pour refroidir l'air comprimé après le passage dans le au moins un cylindre (11) du compresseur (10) à piston.

4. Compresseur à piston suivant l'une des revendications précédentes, **caractérisé par** un dispositif (40) de régulation, par lequel la puissance du dispositif (28) de pré-compression et ainsi la pression de l'aspiration peut être réglée à l'entrée (30) d'air.

5. Procédé de commande d'un compresseur à piston suivant la revendication 4, **caractérisé en ce que** le dispositif (40) de régulation régule la puissance du dispositif (28) de pré-compression entre une valeur maximum, qui correspond à une pression (pₘₐₓ) maximum à l'entrée (30) d'air, et une valeur minimum, qui correspond à la pression (p₀) d'aspiration à l'entrée (30) d'air, produite par la course du piston dans le cylindre (11).

6. Procédé de commande d'un compresseur à piston suivant la revendication 5, **caractérisé en ce que** le dispositif (40) de régulation est relié en signal à au moins un donneur (45) de signal et/ou à au moins un capteur (41a, 41b, 41c, 42a, 42b, 42c), le dispositif (40) de régulation régulant la puissance du dispositif (28) de pré-compression en fonction au moins d'une valeur et/ou d'un signal de ce au moins un donneur (45) de signal et/ou de capteur (41a, 41b, 41c, 42a, 42b, 42c).

7. Procédé de commande d'un compresseur à piston suivant la revendication 6, **caractérisé en ce que** le au moins un capteur (41a, 41b, 41c, 42a, 42b, 42c) est choisi dans le groupe qui comprend notamment des capteurs (41a, 41b, 41c) de pression, des capteurs (42a, 42b, 42c) de température, des capteurs de courant en volume et des capteurs de vitesse de rotation.

8. Procédé de commande d'un compresseur à piston suivant la revendication 6 ou 7, **caractérisé en ce que** le au moins un donneur (45) de signal est choisi dans un groupe qui comprend notamment des systèmes (45) de gestion du fonctionnement ou des dispositifs de commande.

9. Procédé de commande d'un compresseur à piston suivant l'une des revendications 5 à 8, **caractérisé en ce que** le dispositif (40) de régulation règle la puissance du dispositif (32) de refroidissement indépendamment de la puissance du dispositif (28) de pré-compression.
